# EUROPÄISCHE PATENTSCHRIFT

(11) **EP 0 515 816 B1**
(45) Veröffentlichungstag und Bekanntmachung des Hinweises auf die Patenterteilung: **13.12.1995**
(21) Anmeldenummer: 92106393.9
(22) Anmeldetag: 14.04.1992
(51) Int. Cl.: F02D 1/08, F02D 1/10

(54) **Kraftstoffeinspritzpumpe für Brennkraftmaschinen**
Fuel injection pump for internal combustion engines
Pompe d'injection de combustible pour moteurs à combustion interne

(30) Priorität: 27.05.1991 DE 4117267
(43) Veröffentlichungstag der Anmeldung: 02.12.1992
(73) Patentinhaber: ROBERT BOSCH GMBH, 70442 Stuttgart (DE)
(72) Erfinder: Alvarez-Avila, Carlos, Dipl.-Ing., W-7149 Freiberg/N. (DE); Ruesseler, Karl-Friedrich, W-7253 Renningen (DE); Tschoeke, Helmut, Dr. Dr.-Ing., W-7302 Ostfildern 1 (DE); Konrath, Karl, W-7149 Freiberg/Neckar (DE)
(74) Vertreter: Böer, Wilfried

(56) Entgegenhaltungen:
- EP-A- 0 297 288
- DE-A- 3 401 458
- GB-A- 2 123 171
- GB-A- 2 195 472
- PATENT ABSTRACTS OF JAPAN vol. 9, no. 3 (M-349)(1726) 9. Januar 1985 & JP-A-59 155 534 (DIESEL KIKI K.K.) 4. September 1984

## Beschreibung

### Stand der Technik

Die Erfindung geht von einer Kraftstoffeinspritzpumpe mit einer Verstelleinrichtung gemäß der Gattung des Hauptanspruchs aus. Bei einer solchen durch die DE-OS 32 43 349 bekannten Kraftstoffeinspritzpumpe verschiebt ein durch einen elektrisch gesteuerten Schrittmotor verstellbarer zweiarmiger Hebel, über einen Anschlag einen Spannhebel gegen die Kraft einer Regelfeder. An diesen Spannhebel kommt durch die Kraft eines Fliehkraftreglers ein zweiarmiger Starthebel, der mit einem Ringschieber eines Kraftstoffmengenverstellorgans verbunden ist in Anlage. Durch diese Anordnung ist somit ausschließlich die Vollasteinspritzmenge in Abhängigkeit von Betriebsparametern bestimmbar. Für einen optimalen Verbrennungsablauf sind verschiedene Einspritzmengen in allen verschiedenen Betriebszuständen der Brennkraftmaschine nötig. Dies gilt insbesondere für eine Regelung des Leerlaufbetriebes der Brennkraftmaschine, wo es durch das Zuschalten von Zusatzaggregaten des Kraftfahrzeugs wie Hydraulikpumpen, Klimaanlagen und Elektromotoren für unterschiedliche Funktionen sowie durch Temperatureinflüsse zu einer erhöhten Leistungsaufnahme kommen kann. Um bei diesen Schwankungen der Leistungsaufnahme die Drehzahl der Brennkraftmaschine trotzdem auf einem möglichst niedrigen Niveau konstant halten zu können, ist hier eine Regelung der Einspritzmenge in Abhängigkeit von Betriebsparametern der Brennkraftmaschine erforderlich, die der beschriebene Stand der Technik nicht ermöglicht.

Aus der JP-A-59 155534 ist eine Kraftstoffeinspritzpumpe bekannt, mit einem Kraftstoffmengenverstellorgan, das über ein Stellorgan eines Reglers verstellbar ist, wobei das Stellorgan aus einem Starthebel und einem Spannhebel gebildet ist. Der Starthebel ist dabei unter Einwirkung einer drehzahlabhängigen Kraft an einen Anschlag des Spannhebels bringbar, wobei zwischen Starthebel und Spannhebel eine Startfeder und eine Leerlauffederanordnung vorgesehen sind. Der Spannhebel wird zudem durch eine in Reihe zu einer Regelfeder angeordneten Spannfeder an einem verstellbaren Anschlag gehalten, der mit seiner Einstellage die maximale zur Einspritzung kommende Kraftstoffmenge bestimmt, wobei der verstellbare Anschlag durch einen in Abhängigkeit von Betriebsparametern der Brennkraftmaschine gesteuerten Schrittmotor verstellbar ist. Diese Verstelleinrichtung weist zwar bereits eine Verstellmöglichkeit der maximalen Einspritzmenge auf, die aber dort nur im Start- und Vollastbetrieb wirksam wird, so daß auch mit dieser bekannten Verstelleinrichtung keine Einstellung der Einspritzmenge im Leerlaufbetrieb möglich ist.

Die GB-A-2 195 472 zeigt eine weitere bekannte Verstelleinrichtung an einer Kraftstoffeinspritzpumpe für Brennkraftmaschinen, mit der sich die maximale Einspritzmenge für den Start- und Vollastbetrieb durch einen verstellbaren Anschlag einstellen läßt. Dabei ist es jedoch auch mit dieser Verstelleinrichtung nicht möglich, die maximale Einspritzmenge im gesamten Betriebskennfeld der zu versorgenden Brennkraftmaschine einzustellen.

### Vorteile der Erfindung

Die erfindungsgemäße Kraftstoffeinspritzpumpe mit den kennzeichnenden Merkmalen des Hauptanspruchs hat demgegenüber den Vorteil, daß neben der bekannten Vollaststeuerung auch eine vom Betriebszustand des Motors abhängige Leerlaufregelung und Startmengensteuerung erfolgt. Damit ist in allen Betriebszuständen der Brennkraftmaschine eine individuelle Regelung der Einspritzmenge möglich. Zudem können bei der Kraftstoffmengenzumessung bei der erfindungsgemäßen Kraftstoffeinspritzpumpe mit geringem Aufwand verschiedene Arten von Betriebsweisen der Brennkraftmaschine, wie z.B. ein Betrieb mit Aufladung, mit Höhenkorrektur oder ein Temperaturausgleich berücksichtigt werden. Weitere Vorteile und vorteilhafte Ausgestaltungen des Gegenstandes der Erfindung sind den Zeichnungen und der Beschreibung des Ausführungsbeispiels entnehmbar.

### Zeichnung

In den Zeichnungen ist ein Ausführungsbeispiel des Gegenstandes der Erfindung bei drei Betriebszuständen der zughörigen Brennkraftmaschine schematisch dargestellt, die in der nachfolgenden Beschreibung näher erläutert werden. Es zeigen Figur 1 das Ausführungsbeispiel im Startzustand der Brennkraftmaschine mit einem als verstellbaren Anschlag dienenden zweiarmigen Hebel, Figur 2 das Ausführungsbeispiel während des Leerlaufzustandes der Brennkraftmaschine und Figur 3 die Lage des verstellbaren Anschlags im Vollastzustand der Brennkraftmaschine.

### Beschreibung des Ausführungsbeispiels

Die Figur 1 zeigt eine Kraftstoffeinspritzpumpe 1 der Verteilerbauart in vereinfachter Darstellung im Teilschnitt. Diese Pumpen weisen einen hin- und hergehenden und zugleich rotierenden Pumpenkolben 2 auf, der bei seiner Drehung verschiedene Kraftstoffauslässe zur Versorgung von Kraftstoffeinspritzstellen der Brennkraftmaschine ansteuert. Die Kraftstoffmenge wird dabei durch einen als Kraftstoffmengenverstellorgan dienenden Ringschieber 4 gesteuert, dessen Kante einen im Pumpenkolben 2 angeordneten Entlastungskanal 5 des nicht dargestellten Pumpenarbeitsraumes steuert. Durch Aufsteuerung dieses Kanals wird durch die Entlastung des Pumpenarbeitsraumes die Einspritzung von Kraftstoff unterbrochen. Der Ringschieber 4 ist mit einem abgewinkelten Starthebel 6 verbunden, der um eine gehäusefeste Achse 7 schwenkbar ist und mit seinem kugelförmigen Endstück an seinem einen Arm in eine Ausnehmung des Ringschiebers 4 greift. Am anderen Arm des Starthebels 6 greift ein vereinfacht dargestellter Drehzahlregler 8, der vorzugsweise als Fliehkraftregler ausgeführt ist und der synchron zur Pumpendrehzahl angetrieben wird, mit drehzahlabhängiger Kraft gegen die Rückstellkraft einer Startfeder 10 an. Der Starthebel 6 ist durch den Drehzahlregler 8 zur Anlage an einen Spannhebel 9 bringbar, der als einarmiger Hebel um die Achse 7 des Starthebels 6 schwenkbar ist und an dem sich die Startfeder 10, die als Blattfeder ausgebildet ist, abstützt. Weiterhin sind zwischen Spannhebel 9 und Starthebel 6 eine Leerlauffeder 11 und eine Zwischenfeder 12, die als Schraubendruckfedern ausgebildet sind, in Reihe zueinander angeordnet. Zur Unterbringung dieser Federn weist der Spannhebel 9 eine Kröpfung 13 auf, innerhalb der vom Spannhebel 9 rechtwinklig ein Stift 14 absteht, auf dem ein mit einer Hülse 15 versehener Federteller 32 geführt ist, an dem einerseits die Leerlauffeder 11 starthebelseitig und andererseits die Zwischenfeder 12 spannhebelseitig eingreifen. Beim Anpressen des fliehkraftbeaufschlagten Starthebels 6 an den Spannhebel 9 dient ein an einem der beiden Hebel 6, 9 angeordneter, präzise gefertigter Anschlag 29 als Anlagepunkt, wobei diese Funktion auch der Stift 14, der im Ausführungsbeispiel lediglich der Führung der Federanordnung dient, übernehmen kann. Im Schwenkbereich des Starthebels 6 ist ein verstellbarer Stopphebel 16 auf der Seite des Drehzahlreglers 8 angeordnet, an dem der Starthebel 6 unter Einwirkung der Startfeder 10 in Startstellung bei Kaltstart der Brennkraftmaschine zur Anlage kommt und mit dem die Ausgangslage des Starthebels 6 und somit die Starteinspritzmenge einstellbar ist, unabhängig von der Ausgangsstellung des Drehzahlreglers 8. Dieser Stopphebel 16, übernimmt somit neben seiner Funktion zum Anstellen der Brennkraftmaschine durch das Verstellen des Starthebels 6 und somit des Ringschiebers 4 in Richtung Nullförderung auch die Grundeinstellung der Kraftstoffmehrmenge bei Kaltstart. Am Ende des Spannhebels 9 weist dieser eine Bohrung auf, durch die ein Bolzen 17 geführt ist, an dem starthebelseitig eine Regelfeder 20 über einen Federteller 19 angreift, die zwischen diesem Federteller 19 und einem Verbindungsteil 18 eingespannt ist, wobei das Verbindungsteil 18 über einen Exzenter, oder Hebelarm mit einem außerhalb der Kraftstoffeinspritzpumpe liegenden Verstellhebel 21 verbunden ist. Am anderen Ende weist der Bolzen einen Kopf 30 auf, zwischen dem und dem Spannhebel 9 eine Spannfeder 22 angeordnet ist, die als Druckfeder ausgeführt ist und die in Startstellung des Spannhebels 9 und des Verstellhebels 21 soweit zusammengepreßt ist, daß der Kopf 30 am Spannhebel 9 zur Anlage kommt. Der Spannhebel 9 befindet sich dabei in Anlage an einen Anschlag 23 der an einem Hebelarmende eines zweiarmigen Hebels 31 ausgebildet ist. Dieser zweiarmige Hebel 31 ist mit dem Anschlag 23 um eine gehäusefeste Achse 24 schwenkbar, wobei die Schwenkbewegung durch ein an dem anderen Hebelarmende angreifendes Stellglied 25, eines Schrittmotors 26 erzeugt wird. Der Stellweg des Stellgliedes 25 in Richtung Hebel 31 ist durch einen Anschlag 27 begrenzt, der einstellbar ist, und z.B. durch die Form einer durch die Pumpengehäusewand dringenden, von außen verdrehbaren Schraube gebildet sein kann. Somit sind unterschiedliche Endstellungen des Stellorgans 25 und damit des zweiarmigen Hebels 31 möglich. Der Schrittmotor 26 wird von einer Steuereinrichtung 28 gesteuert, die entsprechend einem aus Betriebsparametern der Brennkraftmaschine gebildeten Steuerwert gezählte Stellschritte an den Schrittmotor 26 abgibt. In vorteilhafter Weise wird dabei vor jedem Startvorgang der Brennkraftmaschine das Stellorgan 25 bis hin zum einstellbaren Anschlag 27 gefahren, um danach von diesem festen Bezugspunkt aus den einzustellenden Steuerwert exakt anfahren zu können. Als Schrittmotor kann sowohl ein Linearschrittmotor als auch ein Drehschrittmotor verwendet werden, wobei bei der Verwendung eines Drehschrittmotors die Welle des Schrittmotors eine Gewindespindel als Stellglied 25 antreiben kann, wodurch die Stellkräfte, die der Schrittmotor zu überwinden hat, weiterhin erheblich reduziert werden können. Die Figuren 2 und 3 zeigen vereinfacht den gleichen Aufbau wie die Figur 1, nur in anderen Betriebszuständen. Sie sollen vor allem der Erläuterung der Vorgänge während der verschiedenen Betriebszustände dienen. Beim Startvorgang der kalten Brennkraftmaschine gemäß Figur 1, bestimmt die Stellung des Stopphebels 16 die Ausgangslage des Starthebels 6, und somit die Stellung des Ringschiebers 4 in der die höchste Kraftstoffmenge zur Einspritzung kommt. Der Spannhebel 9 wird über den Kopf 30 an den Anschlag 23 gedrückt, der vom Schrittmotor 26 in seine der Vollaststellung entsprechenden Auslage gebracht ist, die damit auch die während des Startvorgangs mögliche maximale Einspritzmenge in Abhängigkeit der Temperatur der Brennkraftmaschine bestimmt. Dabei ist die Spannfeder 22 überdrückt, da die Regelfeder 20 eine höhere Steifigkeit und Vorspannung als die Spannfeder 22 hat. Der Drehzahlregler 8 kommt mit Drehzahlaufnahme sofort in Anlage an den Starthebel 6, da keine Rückstellkraft vorhanden ist. Beim Starten ergibt sich somit die Startmenge, wobei der Pumpenkolben 2 einen großen Nutzhub bis zur Absteuerung zurücklegt. Schon eine geringe Drehzahl genügt, um den Drehzahlregler 8 wirksam werden zu lassen, der dann den Starthebel 6 gegen die weiche Startfeder 10 bis zum Wirksamwerden der Leerlauffeder verschiebt, wobei sich der Starthebel 6 um die gehäusefeste Achse 7 dreht und den Ringschieber in Richtung kleinere Einspritzmenge verschiebt. Beim Start der warmen Brennkraftmaschine steuert der Schrittmotor 26 den Spannhebel 9 über den verstellbaren Anschlag 23 in die vom Drehzahlregler 8 abgewandte Richtung. Der Starthebel 6 wird dann von der Startfeder 10 gegen eine Aufklaffbegrenzung des Spannhebels 9 gepreßt, die einen Startmengenanschlag 33 für die Kraftstoffmehrmenge bildet. Bei einem Warmstart wird die Kraftstoffmehrmenge damit in Abhängigkeit von der Motortemperatur über den Startmengenanschlag 33 am Spannhebel 9 gesteuert. In der Figur 2 befindet sich die Kraftstoffmengenverstelleinrichtung in der Stellung des Leerlaufzustandes der Brennkraftmaschine, wobei der Anschlag 23 den Spannhebel 9 in die von der Regelfeder 20 abgewandte Richtung verschiebt und somit ein Anlegen des Starthebels 6 an den Spannhebel 9 vermeidet. Dabei drückt der Drehzahlregler 8 den Starthebel 6 gegen die Kraft der Leerlauffeder 11 und der Zwischenfeder 12 in Richtung Spannhebel 9, der sich wiederum über die Spannfeder 22 am Kopf 30 des Haltebolzens 17 abstützt, wobei sich ein Kräftegleichgewicht einstellt. Die Position des Ringschiebers 4 wird also durch das Zusammenwirken von Fliehkraft und der Kraft der Federn 10, 11, 12, 22 bestimmt, wobei die Regelfeder 20 mit Bolzen 17 und Teil 18 in Richtung Spannfeder 22 verschoben ist. Im unteren Leerlaufbereich regelt die Leerlauffeder 11 die Kraftstoffmenge, während im oberen Leerlaufbereich, in dem die Leerlauffeder 11 überdrückt und die Hülse 15 über einen Federteller 32 von der Zwischenfeder 12 in Anlage an den Starthebel 6 gebracht ist, die Zwischenfeder 12 wirksam wird. Mit beiden Federn ist somit ein breiter Leerlauf- und Übergangsbereich regelbar, wobei über verschiedene Federsteifigkeiten unterschiedliche Regelkennlinien erreicht werden können. Die Spannfeder 22 am Bund des Bolzens 17 hat dabei die Aufgabe den Spannhebel 9 an dem vom Schrittmotor 26 verstellbaren Anschlag 23 zu halten, wozu sie eine größere Federsteifigkeit als die Federn 11, 12 und eine kleinere Steifigkeit als die Regelfelder 20 aufweist. Wird nun im Leerlaufbereich eine hohe Last übertragen, z.B. durch die Nutzung mehrerer Zusatzaggregate, wird dies über Sensoren aufgenommen und der Steuereinrichtung 28 übermittelt, die dann Verstellsignale an den Schrittmotor 26 weitergibt. Dieser verstellt dann über den zweiarmigen Hebel 31, und dem darauf befindlichen Anschlag 23 den Spannhebel 9 so, daß dieser die für diese Last zur Erhaltung der konstanten Leerlaufdrehzahl oder einer höheren Drehzahl nötige Ausgangsstellung einnimmt. Die Referenzlage des Spannhebels 9 ist dabei die Grundeinstellung von der aus im Leerlauf abgeregelt wird, wobei die drehzahlabhängige Endabregelung durch den Anschlag 29 bestimmt ist. Das Verbindungsteil 18 und damit die Regelfeder 20 und der Haltebolzen 17 befinden sich während des Leerlaufbetriebes ständig in der Leerlaufstellung, das heißt die gesamte Regelung wird von der Verstelleinrichtung selbständig vorgenommen, wobei sich immer ein Kräftegleichgewicht zwischen der Kraft des Drehzahlreglers 8 und der Federanordnung 11, 12 einstellt. Bei einer geforderten Änderung des Betriebszustandes der Brennkraftmaschine verstellt der Schrittmotor 26 daraufhin über den zweiarmigen Hebel 31 den Anschlag 23. Ebenso kann bei veränderter Lastaufnahme der Brennkraftmaschine über den Schrittmotor 26 die Leerlaufgrundeinstellung und damit der Abregelzeitpunkt im Leerlaufbetrieb beeinflußt werden. Die Figur 3 zeigt die Verstelleinrichtung im Vollastbetrieb. Die Spannfeder 22 ist durch die Stellkraft des Drehzahlreglers 8 gegen die stärkere Regelfeder 20 überdrückt und der Kopf 30 des Haltebolzens 17 liegt direkt am Spannhebel 9 an. Die Zwischen-, Start- und Leerlauffedern 12, 10, 11 sind überdrückt und der Starthebel 6 liegt an einem Anschlag 29 des Spannhebels 9 an, der somit in Stellrichtung des Drehzahlreglers 8 an den Starthebel 6 gekoppelt ist. Die Regelfeder 20 ist in dem Ver- bindungsteil 18 um einen bestimmten Betrag vorgespannt, der der Stellkraft des Drehzahlreglers 8 bei höchstzulässiger Drehzahl entspricht. Soll nun mehr Leistung von der Brennkraftmaschine abgegeben werden, so wird über den Verstellhebel 21 und die vorgespannte Regelfeder 20 der Spannhebel 9 und zugleich der Ringschieber 4 in Richtung höherer Fördermenge verschoben. Tritt eine Entlastung des Motors ein und die Drehzahl erhöht sich bei gleichbleibender Fördermenge der Kraftstoffeinspritzpumpe, so drückt bei Erreichen der höchsten Drehzahl und Überwinden der Regelfedervorspannung der Drehzahlregler 8 über den Starthebel 6 den Ringschieber 4 in Richtung abnehmende Fördermenge zurück. Erst nachdem die Vorspannung der Regelfeder 20 von der Wirkung des Drehzahlreglers 8 überwunden ist, wird diese Endabregelung wirksam. Der Vollastanschlag 23 begrenzt damit die höchste Einspritzmenge im Betrieb der Brennkraftmaschine, die in der Regel kleiner ist als die Startmenge. Durch den Schrittmotor 26 kann nun der Vollastanschlag 23 in Abhängigkeit von Betriebsparametern verstellt werden, wobei seine Stellung über den zweiarmigen Hebel 31 verstellt wird. Der wichtigste Vorteil liegt jedoch neben der temperaturabhängigen Startmengensteuerung und dem Vermeiden des damit verbundenen Rauchstoßes, vor allem in der Leerlaufdrehzahlregelung. Hier kann unabhängig von zugeschalteten Zusatzaggregaten und der Motortemperatur, eine konstante oder erhöhte konstante Leerlaufdrehzahl gehalten werden. Damit ist es insbesondere möglich, eine niedrigere Leerlaufdrehzahl bei normalem Betrieb der Brennkraftmaschine vorzugeben, was sich wiederum positiv auf die Belastung der Brennkraftmaschine selbst, deren Schadstoff- und Geräuschemission sowie auf den Kraftstoffverbrauch auswirkt.

## Patentansprüche

1. Kraftstoffeinspritzpumpe für Brennkraftmaschinen mit einem Kraftstoffmengenverstellorgan, das über ein Stellorgan eines Reglers verstellbar ist, wobei das Stellorgan aus einem Starthebel (6) und einem Spannhebel (9) besteht, an den der Starthebel (6) unter Einwirkung einer drehzahlabhängigen Kraft (8) zur Anlage an einen Anschlag (29) des Spannhebels (9) bringbar ist, und wobei zwischen Starthebel und Spannhebel eine Startfeder (10) und eine Leerlauffederanordnung (11, 12) angeordnet sind und wobei der Spannhebel (9) durch eine in Reihe zu einer Regelfeder (20) angeordneten Spannfeder (22), in Richtung zu einem verstellbaren Anschlag (23) beaufschlagt ist, der mit seiner Einstellage die maximale zur Einspritzung kommende Kraftstoffmenge bestimmt, wobei der verstellbare Anschlag (23) durch einen in Abhängigkeit von Betriebsparametern der Brennkraftmaschine gesteuerten Schrittmotor (26) verstellbar ist, dadurch gekennzeichnet, daß der Starthebelweg durch einen weiteren mit dem Spannhebel (9) verbundenen Anschlag (33) entgegen der Wirkrichtung der drehzahlabhängigen Kraft in der vom Spannhebel (9) abgewandten Richtung begrenzt ist und daß durch den Schrittmotor (26) der Anschlag (23) sowohl zur Begrenzung der Vollasteinspritzmenge und der Einstellung der Startmenge als auch zur Regelung der Leerlaufeinspritzmenge dient, wobei durch den verstellbaren Anschlag (23) die Grundeinstellung des Spannhebels (9), von der aus im Leerlauf abgeregelt wird, verstellbar ist.

2. Kraftstoffeinspritzpumpe nach Anspruch 1, dadurch gekennzeichnet, daß die Regelfeder (20) eine vorgespannte Feder ist, deren eine Stützfläche mit einem Verstellhebel (21) und deren andere Stützfläche ein Kopf (30), eines durch das Ende des Spannhebels (9) durchgeführten Bolzens (17) ist, zwischen dessen Kopf (30) und dem Spannhebel (9) die als Druckfeder ausgebildete Spannfeder (22) angeordnet ist, deren Federweg durch Anlage des Kopfes (30) am Spannhebel (9) begrenzt ist.

3. Kraftstoffeinspritzpumpe nach den vorstehenden Ansprüchen, dadurch gekennzeichnet, daß die Leerlauffederanordnung (11, 12) aus zwei in Reihe geschalteten Druckfedern besteht und diese verschiedene Federsteifigkeiten aufweisen.

4. Kraftstoffeinspritzpumpe nach Anspruch 3, dadurch gekennzeichnet, daß zwischen den Druckfedern (11, 12) ein Federteller (32) angeordnet ist, an den sich eine Abstützhülse (15) fortsetzt, die in Anlage an den Starthebel (6) bringbar ist.

5. Kraftstoffeinspritzpumpe nach Anspruch 4, dadurch gekennzeichnet, daß die Abstützhülse (15) auf einem Stift (14) geführt ist, der mit einem der Hebel, dem Starthebel (6) oder dem Spannhebel (9) verbunden ist.

6. Kraftstoffeinspritzpumpe nach Anspruch 4 oder 5, dadurch gekennzeichnet, daß der Stift (14) als Anlage des Starthebels (6) am Spannhebel (9) dient.

7. Kraftstoffeinspritzpumpe nach den vorherigen Ansprüchen, dadurch gekennzeichnet, daß die Druckfedern (11, 12) erst nach einem Verstellen des Starthebels (6) gegen die Startfeder (10) wirksam werden.

8. Kraftstoffeinspritzpumpe nach Anspruch 1, dadurch gekennzeichnet, daß der verstellbare Anschlag (23) auf einem zweiarmigen Hebel (31) angeordnet ist, der von einem Stellglied (25) des Schrittmotors (26) vor jedem Start der Brennkraftmaschine gegen einen einstellbaren gehäusefesten Anschlag (27) (Nullungsanschlag) gefahren wird.

9. Kraftstoffeinspritzpumpe nach den vorherigen Ansprüchen, dadurch gekennzeichnet, daß ein Stopphebel (16), der im Schwenkbereich des Starthebels (9) angeordnet ist, die Ausgangslage des Starthebels bei kalter Brennkraftmaschine unabhängig von der drehzahlabhängigen Kraft (8) bestimmt.

## Claims

1. Fuel injection pump for internal combustion engines, with a fuel quantity adjusting member which is adjustable via an actuator of a controller, the actuator consisting of a starting lever (6) and a tension lever (9), on which the starting lever (6) can be brought to bear against a stop (29) of the tension lever (9) under the effect of a force (8) dependent on engine speed, a starting spring (10) and an idling spring arrangement (11, 12) being located between the starting lever and tension lever, the tension lever (9) being loaded, by a tension spring (22) arranged in series with a control spring (20), in the direction of an adjustable stop (23) which, by means of its set position, determines the maximum fuel quantity being injected, the adjustable stop (23) being adjustable by means of a stepping motor (26) controlled in dependence on operating parameters of the internal combustion engine, characterized in that the starting-lever travel is limited in the direction facing away from the tension lever (9), opposite to the effective direction of the force dependent on engine speed, by a further stop (33) connected to the tension lever (9), and in that, by means of the stepping motor (26) the stop (23) serves both for limiting the full-load injection quantity and setting the starting quantity and for regulating the idling injection quantity, the basic setting of the tension lever (9), from which cutback takes place during idling, being adjustable by means of the adjustable stop (23).

2. Fuel injection pump according to Claim 1, characterized in that the control spring (20) is a pretensioned spring, one supporting face of which is connected to an adjusting lever (21) and the other supporting face of which is a head (30) of a bolt (17) which is guided through the end of the tension lever (9) and between the head (30) of which and the tension lever (9) is arranged the tension spring (22) which is designed as a compression spring and the spring travel of which is limited by the bearing of the head (30) on the tension lever (9).

3. Fuel injection pump according to the preceding claims, characterized in that the idling spring arrangement (11, 12) consists of two compression springs connected in series and these have different spring rigidities.

4. Fuel injection pump according to Claim 3, characterized that there is arranged between the compression springs (11, 12) a spring plate (32), on which is continued a supporting sleeve (15) which can be brought to bear on the starting lever (6).

5. Fuel injection pump according to Claim 4, characterized in that the supporting sleeve (15) is guided on a pin (14) which is connected to one of the levers, the starting lever (6) or tension lever (9).

6. Fuel injection pump according to Claim 4 or 5, characterized in that the pin (14) serves for the bearing of the starting lever (6) on the tension lever (9).

7. Fuel injection pump according to the preceding claims, characterized in that the compression springs (11, 12) take effect against the starting spring (10) only after an adjustment of the starting lever (6).

8. Fuel injection pump according to Claim 1, characterized in that the adjustable stop (23) is arranged on a two-armed lever (31) which, before each start of the internal combustion engine, is moved by an actuating member (25) of the stepping motor (26) of the internal combustion engine against an adjustable stop (27) fixed relative to the housing (earthing stop).

9. Fuel injection pump according to the preceding claims, characterized in that a stop lever (16) arranged in the pivoting region of the starting lever (9) determines the initial position of the starting lever when the internal combustion engine is cold, irrespective of the force (8) dependent on the engine speed.

## Revendications

1. Pompe d'injection de carburant pour moteurs à combustion interne avec un organe de réglage de la quantité de carburant, qui peut être réglé au moyen d'un organe de réglage d'un régulateur, l'organe de réglage consistant en un levier de déclenchement (6) et un levier de tension (9) sur lequel on peut mettre en appui le levier de déclenchement (6) sur une butée (29) du levier de tension (9) en faisant agir une force (8) qui est fonction de la vitesse de rotation, et en disposant, entre le levier de déclenchement et le levier de tension, un ressort de déclenchement (10) et un système de ressorts de ralenti (11, 12), et en sollicitant le levier de tension (9) par un ressort de tension (22) disposé en série par rapport à un ressort de réglage (20), dans le sens allant vers une butée réglable (23) qui détermine par sa position de réglage la quantité maximale de carburant pouvant être injectée, la butée réglable (23) pouvant être réglée par un moteur pas à pas (26) commandé en fonction des paramètres de fonctionnement du moteur à combustion interne, caractérisée en ce que la course du levier de déclenchement est limitée par une autre butée (33) reliée au levier de tension (9) en sens opposé du sens de fonctionnement de la force qui dépend de la vitesse de rotation dans le sens opposé au levier de tension (9), et en ce que, grâce au moteur pas à pas (26), la butée (23) sert aussi bien à limiter la quantité de carburant à injecter quand le moteur fonctionne à pleine charge et à régler la quantité de carburant à injecter au démarrage, qu'à régler aussi la quantité de carburant à injecter quand le moteur à combustion interne tourne au ralenti, la position de réglage de base du levier de tension (9), à partir de laquelle est réglé le ralenti, pouvant être réglée au moyen de la butée réglable (23).

2. Pompe d'injection de carburant selon la revendication 1, caractérisée en ce que le ressort de réglage (20) est un ressort précontraint dont une surface d'appui est munie d'un levier de réglage et dont l'autre surface d'appui est une tête (30) d'un boulon (17) qui passe à travers l'extrémité du levier de tension (9), boulon entre la tête (30) duquel et le levier de tension (9) est disposé le ressort de tension réalisé sous la forme d'un ressort de compression (22), dont la course est limitée par l'appui de la tête (30) sur le levier de tension (9).

3. Pompe d'injection de carburant selon les revendications précédentes, caractérisée en ce que le système de ressorts de ralenti (11, 12) se compose de deux ressorts de compression montés en série, et en ce que ceux-ci présentent des raideurs différentes.

4. Pompe d'injection de carburant selon la revendication 3, caractérisée en ce qu'entre les ressorts de compression (11, 12) on dispose une coupelle de ressort (32), qui se prolonge par une douille d'appui (15), pouvant être mise en appui sur le levier de tension (6).

5. Pompe d'injection de carburant selon la revendication 4, caractérisée en ce que la douille d'appui (15) est guidée sur un téton (14) qui est relié à l'un des leviers, le levier de déclenchement (6) ou le levier de tension (9).

6. Pompe d'injection de carburant selon la revendication 4 ou 5, caractérisée en ce que le téton (14) sert de butée du levier de déclenchement (6) sur le levier de tension (9).

7. Pompe d'injection de carburant selon l'une des revendications précédentes, caractérisée en ce que les ressorts de compression (11, 12) ne sont opérationnels qu'après un déplacement du levier de déclenchement (6) à l'encontre du ressort de déclenchement (10).

8. Pompe d'injection de carburant selon la revendication 1, caractérisée en ce que la butée réglable (23) est disposée sur un levier à deux bras (31) qui est amené par un organe de réglage (25) du moteur pas à pas (26) avant chaque démarrage du moteur à combustion interne, contre une butée réglable (27) solidaire du carter (butée de mise à zéro).

9. Pompe d'injection de carburant selon l'une des revendications précédentes, caractérisée en ce qu'un levier d'arrêt (16), qui est disposé dans la zone de pivotement du levier de déclenchement (9), détermine la position de départ du levier de déclenchement quand le moteur à combustion interne est froid, en fonction de la force (8) qui dépend de la vitesse de rotation.
